# EUROPÄISCHE PATENTSCHRIFT

(11) **EP 0 187 878 B1**
(45) Veröffentlichungstag und Bekanntmachung des Hinweises auf die Patenterteilung: **10.08.1988**
(21) Anmeldenummer: 85100313.7
(22) Anmeldetag: 14.01.1985
(51) Int. Cl.: D06F 57/12, F24D 19/00

(54) **Heizungsradiatoranordnung mit mindestens einer zum Aufhängen von Gegenständen dienenden Stange**
Device adaptable to a heat radiator with at least one rod for suspending articles
Dispositif s'adaptant à un radiateur de chauffage comprenant au moins une barre pour la suspension d'articles

(43) Veröffentlichungstag der Anmeldung: 23.07.1986
(73) Patentinhaber: Gebrüder Zehnder AG Radiatorenfabrik, CH-5722 Gränichen (CH)
(72) Erfinder: Zehnder, Andreas, CH-5722 Gränichen (CH)
(74) Vertreter: Morva, Tibor

(56) Entgegenhaltungen:
- CH-A- 311 774
- CH-A- 527 314
- DE-A- 1 911 992
- DE-U- 1 909 762
- DE-U- 7 301 778
- FR-A- 1 216 606
- FR-A- 2 123 872
- US-A- 1 561 575

## Beschreibung

Die vorliegende Erfindung betrifft eine Heizungsradiatoranordnung mit mindestens einer zum Aufhängen von Gegenständen dienenden Stange, wobei die Stange am Radiator mittels mindestens eines Halters abnehmbar befestigt ist.

Aus der CH- ^{P}S 415 533 ist eine Heizungsradia.oranordnung der eingangs erwähnten Art bekannt. Bei dieser Anordnung wird am Radiator ein in verschiedene Neigungswinkel zur Horizontalebene einstellbarer, mehrere horizontale für die Aufnahme von Gegenständen dienende Stangen aufweisender Rost abnehmbar befestigt. Zur Befestigung dient ein am Radiator durch Schraubverbindung angebrachter Halter, in welchen der Rost eingehängt werden kann. Das Anziehen der zwischen einer Wand und der dieser Wand zugekehrten Seite des Radiators liegenden Schraubenmutter ist oft mit Schwierigkeiten verbunden. Daraus ergeben sich Montageschwierigkeiten. Ein weiterer Nachteil dieser Anordnung besteht darin, dass der Rost nach dem Gebrauch vom Radiator entfernt und versorgt werden muss, was wegen seiner Sperrigkeit oft Schwierigkeiten bereitet. Der am Radiator nach Entfernung des Rostes verbleibende angeschraubte Halter weist auch keine für das menschliche Empfinden gefälligen Formen auf und steht aus der Frontebene des Radiators in vielen Fällen störenderweise vor. Der Halter besteht ausserdem aus relativ vielen Teilen, so dass diese Anordnung auch mit wirtschaftlichen Nachteilen verbunden ist.

Aufgabe der vorliegenden Erfindung ist es, eine Heizungsradiatoranordnung der eingangs erwähnten Art zu schaffen, bei welcher der Halter einfach montiert und die zum Aufhängen von Gegenständen dienende Stange in der Ruhestellung platzsparend in der Radiatoranordnung untergebacht werden kann, in der Ruhestellung aus der Frontebene des Radiators nichts vorsteht und die auch wirtschaftliche Vorteile aufweist.

Die gestellte Aufgabe ist dadurch gelöst, dass der Halter mindestens einen federnden Teil aufweist, mit dem er in eine längliche Lücke des Radiators eingeschnappt ist und hinter der einem zu heizenden Raum zugekehrten Frontfläche des Radiators liegt und die Stange am Halter aus einer Betriebsstellung in eine Ruhestellung bewegbar befestigt ist, wobei sie in der Betriebsstellung vor der Frontfläche des Radiators horizontal ausgerichtet ist und in der Ruhestellung in der länglichen Lücke des Radiators hinter der Frontfläche liegt. Die Schnappbefestigung des Halters am Radiator ermöglicht eine einfache Montage. Der Halter selber und auch die Stange liegen in der Ruhestellung hinter der Frontfläche des Radiators, so dass in der Ruhestellung aus dem Radiator nichts vorsteht. In der Ruhestellung ist die Stanoe in der länalichen Lücke des Radiators platzsparend untergebacht Die Einfachheit der Anordnung sichert auch wirtschaftliche Vorteile.

Der Halter kann in einen zwischen dem Radiator und einer dahinter liegenden Wand vorhandenen Raum hineinragen. Durch die Ausnützung dies Raumes kann praktisch jede, auch aus mehreren Stangen bestehende Aufhängevorrichtung in der Ruhestellung hinter der Frontfläche des Radiators versorgt werden.

Die Stange kann am Halter schwenkbar befestigt sein. Insbesondere, wenn die Schwenkebene vertikal angeordnet ist, kann die Stange mindestens in der Betriebsstellung arretierbar sein. Diese Anordnung kann auch bei Radiatoren mit in vertikaler Richtung verlaufenden länglichen Lücken Anwendung finden.

Vorteilhafterweise können mindestens ein in einer horizontalen Lücke des Radiators angebrachter Halter und mindestens eine zur Frontfläche parallele, horizontale, im Halter senkrecht zur Frontfläche herausziehbar geführte Stange vorgesehen sein. Jeder Halter kann dabei die äussere Hülle von mehreren teleskopartig ineinanderschiebbaren, je mindestens eine Stange tragenden Führungsstücken bilden. Bevorzugt sind dabei zwei in den beiden Endbereichen der länglichen Lücke des Radiators angebrachte Halter vorgesehen.

Mit Vorteil weist der Halter mindestens einen den Lückenrand des Radiators umgreifenden Federbein auf. Um das bei Belastung der in eine horizontale Lücke einschiebbaren Stange, in der Betriebsstellung auftretende Drehmoment am Radiator aufnehmen zu können, ist die Wurzel des Federbeines an der bei Belastung der Stange auf Druck beanspruchten Seite des Lückenrandes des Radiators angeordnet. Aus Kosten- und herstellungstechnischen Gründen besteht der Halter vorteilhafterweise aus einem hitzebeständigen Kunststoff.

Im folgenden werden anhand der beiliegenden Zeichnungen zwei Ausführungsbeispiele der Erfindung näher beschrieben. Es zeigen:
Fig. 1 einen Radiator mit vertikalen länglichen Lücken und mit einer vertikal schwenkbaren Stange in der Vorderansicht und
Fig. 2 einen vergrösserten Teil-Querschnitt und
Fig. 3 wieder den ganzen Radiator im Schnitt durch die längliche Lücke,
Fig. 4 einen Radiator mit horizontalen Lücken und mit einer aus einer horizontalen Lücke teleskopartig herausziehbaren Aufhängevorrichtung in der Vorderansicht und
Fig. 5 in der Draufsicht, in der Betriebssteilung,
Fig. 6 in der Ruhestellung,
Fig. 7 einen vergrösserten Teil-Querschnitt über die horizontale Lücke mit einem Halter in der Betriebsstellung und
Fig. 8 in der Ruhesteilung.

In der Figur 1 ist ein Radiator 1 mit mehreren in zwei horizontalen Sammelrohren 2 eingeschweissten vertikalen Rohren 3 dargestellt. In eine durch zwei Rohre 3 begrenzte längliche Lücke 4 ist ein aus einem hitzebeständigen Kunststoff bestehender Halter 5 abnehmbar eingeschnappt. Am Halter 5 ist eine Stange 6 schwenkbar befestigt. Diese Stange 6 liegt in der Ruhestellung in der länglichen Lücke 4 des Radiators. Sie kann aus dieser Ruhestellung durch Herausschwenken in eine in Fig. 3 dargestellte Betriebsstellung gebracht werden. In dieser Stellung dient die Stange zum Aufhängen von Gegenständen. In den meisten Fällen handelt es sich dabei um Gegenstände wie Wäschestücke, Handtücher oder Kleider, die getrocknet werden sollen.

In Fig. 2 ist ein vergrösserter Teil-Querschnitt aus der Fig. 1 nach der Linie 7 - 7 dargestellt. In dieser Figur 2 ist gut ersichtlich, dass der Halter 5 hinter der einem zu heizenden Raum zugekehrten Frontfläche 8 des Radiators 1 liegt. Der Halter 5 weist zwei federnde Teile 9 auf, mit dem er in die längliche Lücke 4 des Radiators 1 eingeschnappt ist. Die Stange 6 ist um eine in eine Bohrung im Halter 5 eingesetzte Welle 10 schwenkbar.

In Fig. 3 ist ein Schnitt durch die Lücke 4 des Radiators 1 dargestellt. Die Stange 6 befindet sich in der ausgeschwenkten Betriebsstellung. In dieser Stellung hintergreift die am hinteren Ende der Stange 6 angebrachte Nase 11 einen am Halter 5 ausgebildeten Anschlag, so dass die Stange 6 in der Betriebsstellung arretiert ist. Aus dieser Stellung kann sie durch Anheben, Herausziehen und anschliessendes Herabsenken in die in Fig. 3 gestrichelt angedeutete Ruhestellung gebracht werden. Die Punkt-Strich-Linie zeigt die Bewegungsbahn der Spitze der Stange 6. Der Radiator 1 ist an einer Wand 12 mittels Befestigungsstücken 13 befestigt.

Fig. 4 zeigt einen Radiator 14 mit zwei vertikalen Sammelrohren 15, die oben und unten zu einem Rahmen vereinigt sind, und mit mehreren horizontalen Rohren 16. Nach dem vierten Rohr 16 von oben ist ein Rohr ausgelassen, um für den Einsatz von zwei Haltern 17 eine breitere Lücke 18 zu erhalten. Der Halter 17 weist nach Fig. 7 und 8 an der einen Seite einen federnden Teil 19 und an der anderen Seite ein Federbein 20 auf, wobei der Halter 17 mittels dieser federnden Teile in die horizontale Lücke 18 des Radiators 14 eingeschnappt ist. Der Halter 17 selber ragt in den zwischen dem Radiator 14 und einer dahinter liegenden Wand 21 vorhandenen Raum 22 hinein, wie dies aus den Figuren 5, 6, 7 und 8 hervorgeht. An der einem zu heizenden Raum zugekehrten und der Wand 21 abgekehrten Seite des Radiators 14 liegt der Halter 17 hinter der Frontfläche 23.

Der Halter 17 bildet die äussere Hülle von vier teleskopartig ineinanderschiebbaren, je eine horizontale, zur Frontfläche 23 parallele Stange 24 tragenden Führungsstücken 25. Die ausgezogene Betriebsstellung ist in den Figuren 5 und 7 ersichtlich. In Fig. 5 ist die Draufsicht und in Fig. 7 ein vergrösserter Teil-Querschnitt des Radiators 14 nach der Linie 26-26 in Fig. 5 dargestellt. In dieser Betriebsstellung können die Stangen 24 zum Aufhängen von zu trocknenden oder zu erwärmenden Gegenständen, wie Wäschestücke, Handtücher oder Kleider benutzt werden. Bei Belastung der Stangen 24 wirkt auf den Halter 17 ein Drehmoment. Die untere Vorderseite, rechts unten in Fig. 7 und die obere Hinterseite, links oben in Fig. 7 des Lückenrandes des Radiators 14 werden dabei auf Druck beansprucht. Die ungefederten Wurzeln des federnden Teiles 19 und des Federbeines 20 sind an diesen auf Druck beanspruchten Stellen des Lückenrandes angeordnet. Durch diese Massnahme kann ein Herauskippen des Halters 17 aus der Lücke 18 bei Belastung der Stangen 24 verhindert werden. Durch Anheben der ausgezogenen Führungsstücke 25 mit den Stangen 24 kann der Halter 17 im Bedarfsfall aus der Lücke 18 gekippt werden.

Die Figuren 4, 6 und 8 zeigen die Heizungsradiatoranordnung in der Ruhestellung. Die die Stangen 24 tragenden Führungsstücke 25 sind dabei in den die äussere Hülle der teleskopartig ineinanderschiebbaren Führungsstücke 25 bildenden Halter 17 hineingeschoben. Die Stangen 24 liegen teilweise in der Lücke 18 des Radiators 14 und teilweise im Raum 22 zwischen dem Radiator 14 und der Wand 21. Aus der Frontfläche 23 des Radiators 14 steht in dieser Ruhestellung nichts mehr vor.

Die Halter 5 und 17 bestehen aus einem hitzebeständigen Kunststoff, aus Polytetrafluoräthylen.

In die Lücke 4 oder 18 der Radiatoren 1 oder 14 können selbstverständlich auch andere, hier nicht näher beschriebene Aufhängevorrichtungen mittels geeigneter Halter eingeschnappt werden.

Besondere Vorteile der beschriebenen Heizungsradiatoranordnungen bestehen darin, dass die Aufhängevorrichtung am Radiator einfach montiert und nach dem Gebrauch platzsparend in einer länglichen Lücke des Radiators untergebracht werden kann, ohne dass etwas aus der Frontfläce des Radiators in der Ruhestelung vorstehen würde, und dass die Anordnung kostengünstig ist.

## Patentansprüche

1. Heizungsradiatoranordnung mit mindestens einer zum Aufhängen von Gegenständen dienden Stange (6, 24), wobei die Stange (6, 24) am Radiator (1, 14) mittels mindestens eines Halters (5,17) abnehmbar befestigt ist, dadurch gekennzeichnet, dass er in eine längliche Lücke (4, 18) des Radiators (1, 14) eingeschnappt ist und hinter der einem zu heizenden Raum zugekehrten Frontfläche (8, 23) des des Radiators (1, 14) liegt und die Stange (6, 24) am Halter (5,17) aus einer Betriebsstellung in eine Ruhestellung bewegbar befestigt ist, wobei sie in der Betriebsstellung vor der Frontfläche (8, 23) des Radiators (1, 14) horizontal ausgerichtet ist und in der Ruhestellung in der länglichen Lücke (4,18) des Radiators (1, 14) hinter der Frontfläche (8, 23) liegt.

2. Heizungsradiatoranordnung nach Anspruch 1, dadurch gekennzeichnet, dass der Halter (17) in einen zwischen dem Radiator (14) und einer dahinter liegenden Wand (21) vorhandenen Raum (22) hineinragt.

3. Heizungsradiatoranordnung nach einem der Ansprüche 1 oder 2, dadurch gekennzeichnet, dass die Stange (6) am Halter (5) schwenkbar befestigt ist.

4. Heizungsradiatoranordnung nach Anspruch 3, dadurch gekennzeichnet, dass die Stange (6) mindestens in der Betriebsstellung arretierbar ist.

5. Heizungsradiatoranordnung nach einem der Ansprüche 1 oder 2, dadurch gekennzeichnet, dass mindestens ein in einer horizontalen Lücke (18) des Radiators (14) angebrachter Halter (17) und mindestens eine zur Fronfläche (23) parallele, horizontale, im Halter (17) senkrecht zur Frontfläche (23) herausziehbar geführten Stange (24) vorgesehen sind.

6. Heizungsradiatoranordnung nach Anspruch 5, dadurch gekennzeichnet, dass der Halter (17) die äussere Hülle von mehreren teleskopartig ineinanderschiebbaren, je mindestens eine Stange (24) tragenden Führungsstücken (25) bildet.

7. Heizungsradiatoranordnung nach Anspruch 6, dadurch gekennzeichnet, dass zwei in den beiden Endbereiechen der länglichen horizontalen Lücke (18) des Radiators (14) angebrachte Halter (17) vorgesehen sind.

8. Heizungsradiatoranordnung nach einem der Ansprüche 1 bis 7, dadurch gekennzeichnet, dass der Halter (17) mindestens einen den Lückenrand des Radiators (16) umgreifenden Federbein (20) aufweist.

9. Heizungsradiatoranordnung nach den Ansprüchen 1, und 8, dadurch gekennzeichnet, dass die Wurzel des federnden Teiles (19) und des Federbeines (20) an der bei Belastung der Stange (24) in der Betriebsstellung auf Druck beanspruchten Seite des Lückenrandes des Radiators (14) angeordnet ist.

10. Heizungsradiatoranordnung nach einem der Ansprüche 1 bis 9, dadurch gekennzeichnet, dass der Halter (5, 17) aus einem hitzebeständigen Kunststoff besteht.

## Claims

1. A heating radiator arrangement with at least one rod (6, 24) which serves to suspend objects, in which the rod (6, 24) is detachably fixed to the radiator (1, 14) with the aid of at least one holder (5, 17), characterised in that the holder (5, 17) has at least one resilient part (9,19,20), with which it is snapped into place in an elongate gap (4,18) of the radiator (1,14) and lies behind the front face (8, 23) of the radiator (1, 14), which faces the space to be heated, and the rod (6, 24) is fixed on the holder (5, 17) so as to be movable out of an operating position into a position of rest, which said rod is oriented horizontally in the operating position in front of the front face (8, 23) of the radiator (1, 14) and lies behind the front face (8, 23) in the position of rest in the elongate gap (4, 18) of the radiator (1, 14).

2. A heating radiator arrangement according to claim 1, characterised in that the holder (17) projects into a space (22) present between the radiator (14) and a wall (21) which lies therebehind.

3. A heating radiator arrangement according to any one of claims 1 or 2, characterised in that the rod (6) is fixed pivotally to the holder (5).

4. A heating radiator arrangement according to claim 3, characterised in that the rod (6) may be locked at least in the operating position.

5. A heating radiator arrangement according to any one of claims 1 or 2, characterised in that at least one holder (17) arranged in a horizontal gap (18) of the radiator (14) and at least one horizontal rod (24) parallel to the front face (23) and withdrawably mounted in the holder (17) perpendicular to the front face (23) are provided.

6. A heating radiator arrangement according to claim 5, characterised in that the holder (17) forms the outer cover of several guide elements (25), which may be slid in one another telescopically and which each support at least one rod (24).

7. A heating radiator arrangement according to claim 6, characterised in that two holders (17) arranged in the two end regions of the elongate horiontal gap (18) of the radiator (14) are provided.

8. A heating radiator arrangement according to any one of claims 1 to 7 characterised in that the holder (17) has at least one resilient limb (20) which engages around the edge of the gap of the radiator (14).

9. A heating radiator arrangement according to claims 1, 5 and 8, characterised in that the root of the resilient member (19) and of the resilient limb (20) is arranged on the side of the gap edge of the radiator (14) which is under compression stress when there is loading of the rod (24) in the operating position.

10. A heating radiator arrangement according to any one of claims 1 to 4, characterised in that the holder (5,17) comprises a heat-resistant plastics.

## Revendications

1. Arrangement de radiateur de chauffage comportant au moins une tige (6, 24) servant à suspendre des objets, la tige (6, 24) étant pour cela fixée de manière amovible au radiateur (1, 14), au moyen d'un support (5, 17), arrangement caractérisé en ce que le support (5, 17) possède au moins une partie élastique (9, 19, 20) par laquelle il est encliqueté dans une cavité oblongue (4, 18) du radiateur (1, 14) et derrière laquelle se trouve une surface frontale (8, 23) du radiateur (1, 14) tournée vers l'espace à chauffer, la tige (6, 24) étant fixée de manière mobile sur le support (5, 17), depuis une position de fonctionnement jusqu'à une position de repos, et se trouvant pour cela orientée horizontalement devant la surface frontale (8, 23) du radiateur (1, 14) lorsqu'elle est dans la position de fonctionnement, cette tige se trouvant dans la cavité oblongue (4,18) du radiateur (1, 14) et derrière la surface frontale (8,23), lorsqu'elle est dans la position de repos.

2. Arrangement de radiateur de chauffage selon la revendication 1, caractérisé en ce que le support (17) émerge dans un espace (22) ménagé entre le radiateur (14) et une paroi (21) située derrière.

3. Arrangement de radiateur de chauffage selon l'une quelconque des revendications 1 et 2, caractérisé en ce que la tige (6) est fixée de manière basculante sur le support (5).

4. Arrangement de radiateur de chauffage selon la revendication 3, caractérisé en ce que la tige (6) peut être bloquée au moins dans la position de fonctionnement.

5. Arrangement de radiateur de chauffage selon l'une quelconque des revendications 1 et 2, caractérisé en ce que sont prévus au moins un support (17) adjoint dans une cavité horizontale - (18) du radiateur, et au moins une tige (24) horizontale et parallèle à la surface frontale (23), cette tige étant guidée de manière extractible dans le support (17), perpendiculairement à la surface frontale (23).

6. Arrangement de radiateur de chauffage selon la revendication 5, caractérisé en ce que le support (17) forme l'enveloppe extérieure de plusieurs pièces de guidage (25) s'introduisant les unes dans les autres de manière télescopique et portant au moins une tige (24).

7. Arrangement de radiateur de chauffage selon la revendication 6, caractérisé en ce que sont prévus deux supports (17) adjoints dans les deux zones d'extrémités de la cavité horizontale oblongue (18) du radiateur (14).

8. Arrangement de radiateur de chauffage selon l'une quelconque des revendications 1 à 7, caractérise en ce que le support (17) possède au moins une patte élastique (20) qui s'engrène autour de la bordure de cavité du radiateur (14).

9. Arrangement de radiateur de chauffage selon l'une quelconque des revendications 1, 5 et 8, caractérisé en ce que la base de la partie élastique (19) et de la patte élastique (20) est disposée du côté de la bordure de cavité du radiateur (14) qui est sollicitée en pression lors du chargement de la tige (24), dans la position de fonctionnement.

10. Arrangement de radiateur de chauffage selon l'une quelconque des revendications 1 à 9, caractérisé en ce que le support (5,17) est réalisé dans une matière plastique résistante à la chaleur.
